# EUROPÄISCHE PATENTSCHRIFT

(11) **EP 1 603 187 B1**
(45) Veröffentlichungstag und Bekanntmachung des Hinweises auf die Patenterteilung: **16.04.2008**
(21) Anmeldenummer: 04013104.7
(22) Anmeldetag: 03.06.2004
(51) Int. Cl.: H01P 7/06

(54) **Hohlraumresonator, Verwendung eines Hohlraumresonators und Oszillatorschaltung**
Cavity resonator, use of the cavity resonator in a oscillation circuit
Resonateur à cavité, utilisation du resonateur aux un circuit oscillateur

(43) Veröffentlichungstag der Anmeldung: 07.12.2005
(73) Patentinhaber: HUBER+SUHNER AG, 9100 Herisau (CH)
(72) Erfinder: Goebel, Uhland, 8492 Wila (CH); Hesselbarth, Jan, 8482 Sennhof (CH); Nüchter, Peter, 8340 Hinweil (CH); Stanelli, Daniel, 9630 Wattwil (CH)
(74) Vertreter: OK pat AG

(56) Entgegenhaltungen:
- US-A- 3 202 944
- US-A- 4 706 053
- US-A- 5 867 077
- US-B1- 6 356 172
- US-B1- 6 433 656
- SONG I ET AL: "PHASE NOISE ENHANCEMENT OF THE GAAS HIGH ELECTRON MOBILITY TRANSISTORS USING MICROMACHINED CAVITY RESONATORS AT KA-BAND" JAPANESE JOURNAL OF APPLIED PHYSICS, PUBLICATION OFFICE JAPANESE JOURNAL OF APPLIED PHYSICS. TOKYO, JP, Bd. 38, Nr. 6A/B, PART 2, 15. Juni 1999 (1999-06-15), Seiten L601-L602, XP000902417 ISSN: 0021-4922

## Beschreibung

Die vorliegende Erfindung bezieht sich auf Hohlraumresonatoren und deren Verwendung speziell in Oszillatorschaltungen.

Resonatoren sind wichtige Bauteile, die in verschiedensten Anwendungen zum Einsatz kommen. So benötigen zum Beispiel Mikrowellen-Systeme Resonatoren mit hoher Güte, die in Filtern und Schwingkreisen (Oszillatoren) eingesetzt werden. Man muss eine Auswahl treffen zwischen Hohlraumresonatoren und dielektrischen Resonatoren, wobei die Grösse, das Gewicht, die Kosten und andere Aspekte eine Rolle spielen können.

Hohlraumresonatoren in den verschiedenen bekannten Ausführungsformen unterliegen bei Temperaturänderung einer Veränderung der Resonanzfrequenz, was für die meisten Anwendungen unerwünscht ist. Eine Temperaturänderung kann sich durch eine Veränderung der Umgebungstemperatur, durch eine Temperaturänderung in einer integrierten Oszillatorschaltung oder durch Verluste ergeben, die in dem resonanten Hohlraum auftreten. Durch eine Temperaturänderung ergibt sich eine Veränderung der Dimensionen des Resonators, was zu der erwähnten Änderung der Resonanzfrequenz führt.

Es gibt verschiedene Ansätze, um den Temperatureinfluss auf Resonatoren zu reduzieren. Es ist zum Beispiel möglich, die durch eine Temperaturänderung verursachte Resonanzfrequenzänderung durch das Einfügen eines dielektrischen Teils in den Hohlraum zu reduzieren, wobei das dielektrische Teil einen geeigneten Temperaturkoeffizienten der dielektrischen Permittivität aufweisen muss.

Eine andere Möglichkeit ist es einen Hohlraum aus verschiedenen Materialien mit unterschiedlichen Temperaturausdehnungskoeffizienten aufzubauen. Diese Möglichkeit ist hinlänglich bekannt und wird eingesetzt für sogenannte "coaxial re-entrant cavity" Resonatoren. Ein Beispiel eines solchen Resonators ist zum Beispiel in dem Japanischen Patent JP 52075154, das am 23.6.1977 publiziert wurde, beschrieben. Fig. 1A und 1B zeigen einen Resonator 10 gemäss diesem Japanischen Patent in stark vereinfachter Darstellung. Wie aus den Fig. 1A und 1B zu erkennen ist, gibt es einen Stab 12, der co-axial in einen Hohlraum 11 des Resonators 10 eindringt. In Fig. 1A ist ein Zustand mit niedriger Temperatur T gezeigt. Wird die Temperatur auf T' erhöht, so dehnt sich der Hohlraum 11 aus, wie in Fig. 1B durch Pfeile entlang des Umfangs angedeutet. Der Stab 12 wird bei einer Temperaturerhöhung länger. Werden die Materialien des Hohlraums 11 und des Stabes 12 so gewählt, dass der Stab 12 eine kleinere Ausdehnung erfährt, so wird die sogenannte kapazitive Lücke (Bereich 13) zwischen dem unteren Stabende und der unteren Wand des Hohlraums 11 grösser. Diese Änderung der kapazitiven Lücke (Verringerung der kapazitiven Belastung des Resonators bei Temperaturerhöhung) im Bereich 13 führt dazu, dass die Resonanzfrequenz des Resonators 10 in einem gewissen Temperaturbereich relativ konstant bleibt. Ein Nachteil eines solchen re-entrant cavity Resonators 10 ist der relativ schlechte Gütefaktor Q. Besonders bei hohen Frequenzen über 10GHz verschlechtert sich der Gütefaktor Q wegen der hohen Feldkonzentration in der kapazitiven Lücke und ihrer unmittelbaren Umgebung zusehends.

Es gibt andere Resonatoren, die mit Mitteln zum Kompensieren des Temperatureinflusses ausgestattet sind. Diese Art der Resonatoren werden auch als "clamped cavity" Resonatoren bezeichnet. Ein Beispiel eines solchen Resonators ist dem US-Patent US 2,528,387 zu entnehmen. Der Hohlraum des Resonators wird gemäss diesem Ansatz so gestaltet, dass die geometrischen Änderungen, die sich durch eine Temperaturänderung normalerweise ergeben würden lokal beschränkt oder sogar unterdrückt werden. Dies kann durch eine geeignete Wahl von Materialien und Massnahmen geschehen, die dafür sorgen, dass das Volumen des Resonators konstant gehalten wird indem eine Vergrösserung des Querschnitts durch eine Reduzierung der Länge kompensiert wird. Weitere ähnliche Beispiele sind den US Patentschriften US 4,706,053 und US 6,529,104 zu entnehmen, die auch jeweils Mittel und Wege vorschlagen, um das Volumen eines Resonators bei einer Temperaturerhöhung näherungsweise konstant zu halten.

Bei der US 5 867 077 geht es konkret um ein temperaturkompensiertes Mikrowellenfilter.

Andere Resonatoren wiederum sind aus Invar® oder ähnlichen Materialien gefertigt, die einen geringen Temperaturausdehnungskoeffizienten haben. Invar ist jedoch teuer und schwer zu bearbeiten.

Ausgehend von dem eingangs genannten Stand der Technik stellt sich die Aufgabe, einen Resonator zu schaffen, der eine Änderung der Resonanzfrequenz bei Temperaturänderung verhindert oder reduziert. Ausserdem geht es gemäss Erfindung darum einen Resonator zu schaffen, der kostengünstig ist.

Es ist eine weitere Aufgabe der Erfindung, verschiedene Verwendungsmöglichkeiten für einen solchen neuartigen Resonator mit Temperaturkompensation und entsprechende Oszillatorschaltungen bereit zu stellen.

Gemäss Erfindung wird ein Hohlraumresonator bereit gestellt, dessen Volumen sich bei einer Temperaturerhöhung vergrössert, respektive bei einer Temperaturabsenkung verkleinert, ohne dass dabei die Resonanzfrequenz eine stärkere Änderung erfährt. Um dies zu erreichen, umfasst der Hohlraumresonator einen Topf und mindestens eine Abdeckung, die aus Materialien mit unterschiedlichem Temperaturausdehnungskoeffizienten gefertigt sind, wobei die mindestens eine Abdeckung einen grösseren Temperaturausdehnungskoeffizienten hat als der Topf. Obwohl beide Teile des Hohlraumresonators, nämlich der Topf und die Abdeckung bei einer Temperaturerhöhung zu einer Vergrösserung des Hohlraumvolumens beitragen, kann die Resonanzfrequenz bei geeigneter Wahl der Hohlleitermode im wesentlichen konstant gehalten werden, da sich die Abdeckung durch geeignete Formgebung nach aussen wölbt und sich dadurch eine feldarme Zone im Bereich der Abdeckung bildet.

Um die eingangs genannte Aufgabenstellung zu erfüllen, wird ein Hohlraumresonator mit den Merkmalen gemäss Anspruch 1, die Verwendung eines Hohlraumresonators mit den Merkmalen gemäss Anspruch 16 und eine Oszillatorschaltung mit den Merkmalen gemäss Anspruch 17 bereitgestellt.

Weitere erfindungsgemässe Ausführungsformen des Hohlraumresonators sind den abhängigen Patentansprüchen 2 bis 15 zu entnehmen und weitere erfindungsgemässe Ausführungsformen der Oszillatorschaltung sind den abhängigen Patentansprüchen 18 bis 19 zu entnehmen.

Die Erfindung ist im Folgenden, anhand in den Zeichnungen dargestellter Ausführungsbeispiele, ausführlich beschrieben. Es zeigen:
- Fig. 1A, 1B: eine schematische Schnittdarstellung eines konventionellen re-entrant cavity Resonators, wobei Fig. 1A den Zustand bei einer Temperatur T und Fig. 1B bei einer höheren Temperatur T' darstellt;
- Fig. 2: eine schematische Ansicht eines Hohlraumresonators in einer ersten Ausführungsform der Erfindung;
- Fig. 3A, 3B: eine schematische Darstellung der Intensitätsverteilung der elektrischen Feldstärke in einem Hohlraumresonator gemäss Erfindung, wobei Fig. 3A den Zustand bei einer Temperatur T und Fig. 3B bei einer höheren Temperatur T' darstellt;
- Fig. 4A, 4B: eine schematische Schnittdarstellung eines konventionellen Hohlraumresonators, wobei Fig. 4A den Zustand bei einer Temperatur T und Fig. 4B bei einer höheren Temperatur T' darstellt;
- Fig. 4C, 4D: eine schematische Schnittdarstellung eines Hohlraumresonators gemäss Erfindung, wobei Fig. 4C den Zustand bei einer Temperatur T und Fig. 4D bei einer höheren Temperatur T' darstellt;
- Fig. 5: eine schematische Schnittdarstellung einer Schaltung mit einem Hohlraumresonator in einer weiteren Ausführungsform der Erfindung;
- Fig. 6: ein schematisches Blockdiagramm einer weiteren Schaltung mit einem Hohlraumresonator in einer weiteren Ausführungsform der Erfindung;
- Fig. 7: eine schematische Schnittdarstellung eines Hohlraumresonators in einer weiteren Ausführungsform der Erfindung.

### Detaillierte Beschreibung:

Im Folgenden werden Begriffe erläutert und definiert, die in der Beschreibung und den Patentansprüchen mehrfach auftauchen.

Es handelt sich bei dem Hohlraumresonator um ein Bauteil, das in einem vorgegebenen Wellenlängenbereich, zum Beispiel im Mikrowellenbereich, schwingt. Wie der Begriff "Hohlraumresonator" aussagt, weist ein solcher Resonator einen Hohlraum auf, dessen Wände einen Körper bilden, der den Hohlraum in Wesentlichen umschliesst. Dieser Körper wird hierin unabhängig von seiner eigentlichen Form als Topf bezeichnet. Typischerweise hat ein solcher Hohlraum zum Beispiel die Form eines Zylinders, eines Prismas oder einer Kugel und die Wände sind aus Metall oder mit einer Metallschicht versehen, wobei das Metall oder die Metallschicht eine sehr hohe elektrische Leitfähigkeit aufweist. Besonders geeignet sind Kupfer, eine Kupferlegierung (zum Beispiel CuW), Gold oder Silber, oder ein supraleitendes Material, um einige Beispiele zu nennen.

Anders als bei den bisher bekannten Ansätzen, wird gemäss Erfindung ein Hohlraumresonator bereit gestellt, dessen Volumen sich bei einer Temperaturerhöhung vergrössert, respektive bei einer Temperaturabsenkung verkleinert, ohne dass dabei die Resonanzfrequenz eine stärkere Änderung erfährt. Im Folgenden werden Ausführungsbeispiele beschrieben und es wird die Wirkungsweise anhand der Ausführungsbeispiele erläutert.

Eine erste Ausführungsform der Erfindung ist in Fig. 2 dargestellt. Gezeigt ist eine schematische Ansicht eines Hohlraumresonators 20. Der Hohlraumresonator 20 weist einen zylinderförmigen Topf 21 mit einem Boden 21.1 und eine Abdeckung 22 auf, die zusammen ein Hohlraum-Resonanzvolumen V umschliessen. Der Hohlraumresonator 20 zeichnet sich dadurch aus, dass der Topf 21 ein erstes (metallisches) Material umfasst, das einen ersten Temperaturausdehnungskoeffizienten α1 hat. Die Abdeckung 22 hingegen umfasst ein zweites (metallisches) Material, das einen zweiten Temperaturausdehnungskoeffizienten α2 hat. Gemäss Erfindung ist der zweite Temperaturausdehnungskoeffizient α2 grösser ist als der erste Temperaturausdehnungskoeffizient α1, d.h. α2 > α1. Das führt dazu, dass sich bei einer Temperaturerhöhung eine Ausdehnung des Topfes 21 und eine Verformung der Abdeckung 22 ergibt, die zusammen eine Vergrösserung des Hohlraum-Resonanzvolumens V bewirken, wenn die Abdeckung 22 nach aussen gewölbt ist (die Aussenwölbung wird sich unter den beschriebenen Bedingungen bei Temperaturerhöhung verstärken).

Im gezeigten Ausführungsbeispiel hat der Topf 21 eine zylindrische Form mit einem Radius R und einer (Resonator-)Höhe H. Als Abdeckung 22 dient ein kuppelförmiges Element, das eine Höhe ΔH und eine Länge P hat. Der Topf 21 und die Abdeckung 22 sind rotationssymmetrisch um die Achse 23 angeordnet. Die Rotationssymmetrie ist von Vorteil für den Herstellprozess (Drehen), ist aber nicht wesentlich für die prinzipielle Funktionsweise der erfindungsgemässen Kompensation.

Die Resonanzfrequenz f_{R}, _{TM010} des TM₀₁₀ Modes in einem Hohlraumresonator mit rein zylindrischem Hohlraum hängt nicht von der Höhe H des Topfes ab und ist durch folgende Gleichung gegeben:${f}_{R , TM ⁢ 010} = 0.38274 ⋅ \frac{c}{R} ,$

wobei c die Lichtgeschwindigkeit und R der Radius des Topfes ist. Für den hier vorliegenden Fall (0 < ΔH<< H) ist die Feldverteilung ähnlich jener des TM010 Mode. Die oben stehende Formel gilt dabei näherungsweise, so dass sie als gute erste Abschätzung im Design-Prozess verwendet werden kann. Die Tatsache, dass die Resonanzfrequenz unabhängig von H ist, gilt ebenfalls nur für ΔH = 0, anderenfalls ist eine geringfügige Abhängigkeit (Effekt höherer Ordnung) der Resonanzfrequenz von der Höhe H vorhanden. Für diesen TM₀₁₀ -ähnlichen Mode, falls der Topf 21 aus einem Metall mit einem Temperaturausdehnungskoeffizienten α1 gefertigt wäre, ist der Temperaturkoeffizient der Resonanzfrequenz -α1. Gemäss Erfindung wird nun eine Abdeckung 22 vorgesehen, deren Temperaturausdehnungskoeffizient α2 grösser ist als der erste Temperaturausdehnungskoeffizient α1 des Topfes 21. Das führt dazu, dass die Abdeckung sich bei einer Temperaturerhöhung nach aussen wölbt. Falls die Abdeckung 22 zum Beispiel kuppelförmig ist, wie in Fig. 2 gezeigt, so wird die "Kuppel" spitzer und es ergibt sich eine Gesamtvolumen des Hohlraums V' das grösser ist als das ursprüngliche Volumen V (wobei sich sowohl das Volumen des Topfes als auch jenes der Kuppel vergrössern).

Zusätzlich zur Vergrösserung des Volumens von V zu V', ergibt sich aber auch eine Änderung der geometrischen Verhältnisse im Bereich der Abdeckung 22. Der Einfluss der Volumen- und Geometrieänderung auf die elektrischen Eigenschaften des Resonators 20 wird im Folgenden anhand der Figuren 3A und 3B erläutert. In Fig. 3A ist die Verteilung der Intensität der elektrischen Feldstärke E bei einer ersten Temperatur T gezeigt. Die Abdeckung 22 hat, wie in Fig. 2 eine Länge P und eine Höhe ΔH. Wird die Temperatur von T auf T' erhöht, so ergibt sich die in Fig. 3B angedeutete Situation, wo sich die Abdeckung 22 etwas nach oben hin gewölbt hat. Die Länge P wird zur Länge P' und der Neigungswinkel β wird zu ß' mit P < P', ΔH < ΔH' und β < β'. In Näherung nimmt dabei P mit dem Materialausdehnungskoeffizienten α2 zu, während ΔH aufgrund der Hebelwirkung viel stärker zunimmt. In der Abbildung 3B ist zu erkennen, dass sich die elektrische Feldstärke im Bereich der weiter nach aussen gewölbten Abdeckung 22 reduziert. Es entsteht im gezeigten Beispiel im Bereich der Deckelspitze eine feldarme Zone 24, da die Feldverteilung entlang der Abdeckung 22 nach aussen wandert. Diese Reduktion der elektrischen Feldstärke entspricht einer Reduktion der kapazitiven Last des Resonators 20, was wiederum eine Erhöhung der Resonanzfrequenz f_{R} zur Folge hat. In dem in den Figuren 3A und 3B gezeigten Beispiel beträgt das Verhältnis P/R = 1.01 und das Verhältnis in Fig. 3B P'/R' = 1.02. Bereits derart kleine geometrische Veränderungen im Bereich der Abdeckung reichen aus, um den Einfluss der Temperatur auf die Resonanzfrequenz zu reduzieren, oder bei Bedarf (Überkompensation) sogar umzukehren.

Um diesen Effekt der lokalen Feldstärkenreduktion ausnutzen zu können, muss, wie bereits beschrieben, der Temperaturausdehnungskoeffizient α2 der Abdeckung 22 grösser sein als der Temperaturausdehnungskoeffizient α1 des Topfes 21. Das führt dazu, dass beim Erhöhen der Temperatur von T auf T' der Radius R des Topfes 21 grösser wird und die kuppelförmige Abdeckung 22 sich weiter nach aussen wölbt. Durch die Vergrösserung des Radius R ergibt sich eine Abnahme der Resonanzfrequenz f_{R} und durch die stärker gewölbte Abdeckung ergibt sich eine Zunahme der Resonanzfrequenz f_{R}.

Es bildet sich gemäss Erfindung durch die Verformung der Abdeckung bei Temperaturzunahme in den verschiedenen Ausführungsformen ein zusätzliches Volumen, das dazu beiträgt, dass sich das Gesamtvolumen des Hohlraums vergrössert. Entgegen der Erwartung des Durchschnittsfachmanns führt diese Vergrösserung des Volumens aber nicht zu einer Verringerung der Resonanzfrequenz, da sich, wie beschrieben, eine geometrische Veränderungen im Bereich der Abdeckung einstellt und sich dort eine feldarme Zone ausbildet.

Das Prinzip der vorliegenden Erfindung wird im Folgenden anhand der Figuren 4A - 4D beschrieben, wobei es sich bei den Figuren und der folgenden Beschreibung um eine stark vereinfachte Darstellung des wirklichen Sachverhalts handelt. Bei dieser vereinfachten Darstellung wird davon ausgegangen, dass ein Hohlraumresonator als eine Kombination einer Kapazität C und einer Induktivität L angesehen werden kann, wie man der folgenden Gleichung entnehmen kann, wobei f_{R} die Resonanzfrequenz ist:${f}_{R} = \frac{1}{2 ⁢ π ⁢ \sqrt{L ⋅ C}} .$

In Fig. 4A ist ein konventioneller Hohlraumresonator 30 mit einem Topf 31 gezeigt, der in alle Richtungen geschlossen ist. Dieser Hohlraumresonator 30 hat bei der Temperatur T ein Volumen V, eine Kapazität C und eine Induktivität L. Wird nun die Temperatur von T auf T' erhöht, so ergibt sich der in Fig. 4B gezeigte Zustand. Würde sich nur die Höhe H des Resonatortopfes 31 ändern, so bliebe die Resonanzfrequenz f_{R} aufgrund der Eigenschaften der TM010-Mode konstant, d.h. f_{R} = f'_{R}, denn hierbei verkleinert sich die Kapazität, d.h., C'<C und die Induktivität vergrössert sich, d.h., L'>L. Bei der Temperaturerhöhung vergrössert sich aber auch der Radius R des Topfes 31, was sowohl zu einer Vergrösserung der Induktivität führt, d.h. L' > L als auch zu einer Vergrösserung der Kapazität, d.h., C'>C. Das Volumen V hat sich durch die Veränderung der Höhe H und des Radius R auf V' vergrössert, die Kapazität C' hat sich verändert, d.h. C' ≠ C, und die Induktivität hat sich vergrössert, d.h. L' > L, wie bereits erwähnt. Da das Produkt aus Induktivität undKapazität im Fall einer Höhenänderung konstant bleibt, sich jedoch im Fall einer Vergrösserung des Radius R vergrössert (L'C'>LC), ergibt sich eine unerwünschte Verringerung der Resonanzfrequenz f_{R}. Eine Temperaturkompensation kann auf diesem Wege nicht erreicht werden.

In den Figuren 4C und 4D ist nun das Verhalten eines erfindungsgemässen Resonators 40 gezeigt. Der Resonator 40 hat eine Abdeckung 42 mit einem kegelförmigen Bereich, der sich in den gezeigten Abbildungen nach unten wölbt. Dieser Hohlraumresonator 40 hat bei der Temperatur T ein Volumen V₁, eine Kapazität C₁ und eine Induktivität L₁. Die Induktivität L₁ ist ungefähr gleich gross wie die Induktivität L in Fig. 4A, da das Hinzufügen einer gewölbten Abdeckung keine wesentliche H-Feldänderung und damit keine wesentliche Induktivitätsänderung hervorruft. Die Kapazität C₁ ist jedoch kleiner als die Kapazität C, da sich das E-Feld durch die spitze Ausführung der Abdeckung 42 verringert.

Wird nun die Temperatur von T auf T' erhöht, so ergibt sich der in Fig. 4D gezeigte Zustand, wobei die Dimensionsänderungen des Resonators 40 bewusst übertrieben dargestellt worden sind. Das Volumen V₁ hat sich auf V₁' vergrössert, die Kapazität C₁' ist kleiner geworden, d.h. C₁' < C₁, und die Induktivität hat sich vergrössert, d.h. L₁' > L₁. Es gilt auch, dass L₁' ungefähr so gross ist wie L' beim Resonator 30 (siehe Fig. 4B). Dadurch, dass sich die Kapazität verkleinert und die Induktivität vergrössert, kann die Temperaturabhängigkeit der Resonanzfrequenz nach Wunsch beeinflusst werden. Wichtig ist, dass die temperaturbedingten Änderungen von L und C getrennt voneinander durch die Konstruktion des Resonators 30 beeinflusst werden können.

Ein erfindungsgemässer Hohlraumresonator kann wie folgt dimensioniert werden. In einem ersten Schritt kann die Materialwahl getroffen und eine Resonanzfrequenz f_{R} vorgegeben werden. Der Topf kann zum Beispiel CuW und die Abdeckung CuBe umfassen. Dann werden die Dimensionen des Topfes (H und R), sowie die Abmessungen der Abdeckung (P und ΔH) festgelegt.
Nun kann mit einem kommerziell erhältlichen Simulationsprogramm, welches das vorliegende Eigenwertproblem für die Maxwellschen Differentialgleichungen für die gegebene Geometrie löst, die Resonanzfrequenz f_{R} berechnet werden. Dabei lässt sich die Rotationssymmetrie der geometrischen Anordnung ausnutzen, was es erlaubt, genaue Simulationsergebnisse in kurzer Zeit zu erhalten. Stimmt der berechnete Wert der Resonanzfrequenz f_{R} nicht mit der Vorgabe überein, so können die Ausgangsgrössen (z.B. H, R und ΔH) modifiziert werden, um die Berechnung dann zu wiederholen. In einem nachfolgenden Schritt kann der Einfluss einer Temperaturveränderung (Erhöhung oder Reduktion der Temperatur) auf die Form des Topfes und der Abdeckung ermittelt werden. Das geschieht mittels kommerziell erhältlicher Simulationsprogramme für diese mechanische Problemstellung oder aber auf experimentellem Wege. Ausserdem können die mechanischen Spannungen in dem Topf und/oder der Abdeckung berechnet/simuliert werden. Falls die mechanischen Spannungen zu gross sein sollten, können die Ausgangsgrössen (z.B. H, Rund ΔH) erneut modifiziert werden, um die Berechnung dann zu wiederholen. Nun kann die Abhängigkeit der Resonanzfrequenz f_{R} von der Temperatur berechnet/simuliert werden. Bei dieser Berechnung können Vorgaben für die mechanischen Toleranzen einfliessen. Falls die Abhängigkeit der Resonanzfrequenz f_{R} von der Temperatur in einem vorgegebenen Bereich liegt, können die Berechnungen beendet werden, ansonsten können die Ausgangsgrössen (z.B. H, R und ΔH) erneut modifiziert werden, um die Berechnung dann zu wiederholen.

Bei geeigneter Wahl der Geometrie und der Materialien des Topfes und der Abdeckung der verschiedenen Ausführungsformen der Erfindung ergibt sich zumindest in einem vorgegebenen Temperaturbereich (z.B. Arbeitstemperatur ±50K) eine Reduktion der Temperaturabhängigkeit der Resonanzfrequenz f_{R} oder eine komplette Kompensation oder gar eine Umkehr der Temperaturabhängigkeit (Überkompensation).

Die Erfindung ist besonders zum Einsatz in Schaltungen geeignet, die zum Verarbeiten von Hochleistungssignalen für die Breitbandkommunikation ausgelegt sind.

Ein erfindungsgemässer Resonator kann Bestandteil einer Filterschaltung sein, die einen Oszillator mit dem Resonator im Rückkopplungszweig umfasst. Durch diese Art der Anordnung wird nur eine Frequenz durchgelassen.

Die Schaltung kann gemäss Erfindung auf einem keramischen Substrat, zum Beispiel einem mehrlagigen LTCC (Low Temperature Cofired Ceramics) Substrat, aufgebaut sein. Ein solches Substrat kann auf einer Grundplatte sitzen, die wiederum den erfindungsgemässen Resonator trägt. Vorzugsweise haben das keramische Substrat und die Grundplatte einen kompatiblen (d.h., nur geringfügig unterschiedlichen) Temperaturausdehnungskoeffizienten, um einen stabilen Verbund bilden zu können.

Bevorzugt ist eine Ausführungsform einer Schaltung 50, bei der der Topf 51 des Resonators in einer Grundplatte 53 der Schaltung ausgebildet ist, wie in Fig. 5 gezeigt. Die Grundplatte 53 ist mit einem Substrat 54 verbunden und kann als Wärmesenke dienen, z.B. als Wärmesenke für elektronische Bauteile, welche auf der entgegengesetzten Seite des Substrats 54 montiert sind. In das Substrate 54 und/oder auf dem Substrat 54 sind Elemente der Schaltung 50 integriert (diese Elemente sind nicht gezeigt). Der Topf 51 ist im gezeigten Beispiel zylinderförmig. Im Bereich des Topfbodens ist eine leitende Fläche 57 vorgesehen, die in Fig. 5 als dicke metallische Schicht angedeutet ist. Am gegenüberliegenden Ende des Topfes 51 ist eine Abdeckung 52 vorgesehen. Diese Abdeckung 52 umfasst einen äusseren ringförmigen Bereich 52.1, der im Wesentlichen parallel zu leitenden Fläche 57 verläuft. Im Bereich um die Zylinderachse 58 herum ist die Abdeckung 52.2 kegelförmig nach unten gewölbt. Es sind jeweils ein Koppelloch 55 zum Einkoppeln einer elektromagnetischen Welle und ein Koppelloch 56 zum Auskoppeln der Welle vorgesehen. Alternativ könnte diese Ein- und Auskopplung auch durch ein- und dasselbe Koppelloch erfolgen. Typischerweise sind auf dem Substrat 54 Streifenleiter angeordnet, um die Welle zur Einkoppelstelle 55 zu führen und auf der anderen Seite 56 wieder aufzunehmen und weiterzuleiten. Die Streifenleiter sind in Fig. 5 nicht dargestellt.

Vorzugsweise wird in einer erfindungsgemässen Schaltung das erste Material so gewählt ist, dass der Temperaturausdehnungskoeffizient α1 der Grundplatte zu dem Temperaturausdehnungskoeffizienten a3 des Substrates passt.

Eine weitere Schaltung 60 gemäss Erfindung, ist in Fig. 6 in Form eines Blockdiagramms dargestellt. Es handelt sich um eine Oszillatorschaltung 60 mit einem erfindungsgemässen Resonator 80, der einen Topf 61 und eine Abdeckung 62 aufweist. Es sind eine Einkoppelstelle 66 und eine Auskoppelstelle 65 im Boden des Topfes 61 vorgesehen. Das ausgekoppelte Signal wird in eine Leitung eingekoppelt, die zu einem Verstärker (Low Noise Amplifier) 63 führt, wo das Signal verstärkt wird. In der gezeigten Ausführungsform ist ein optionales Dämpfungsglied 64 mit zwei PIN-Dioden vorgesehen, das die Leistung durch "clipping" begrenzt. Es kann ein Phasenstellglied 67 vorgesehen sein, um die Phasenlage statisch einstellen zu können. Auch das Phasenstellglied 67 ist optional. Ausgangsseitig ist ein weiterer Verstärker 68 vorgesehen, um ausreichend grosse Ausgangssignalleistung zu erzeugen. Dieser zweite Verstärker 68 ist üblicherweise auf eine gute Abführung der Verlustwärme angewiesen, was durch die vorliegende Struktur (mit massiver, gut wärmeleitender Bodenplatte 53, Fig. 5) gewährleistet werden kann. Auf der Ausgangsseite vom Verstärker 68 liegt der Ausgang (OUT) der Oszillatorschaltung. An diesem Ausgang wird der Schaltung 60 Leistung entnommen. Ein geringer Teil der Leistung wird über die Einkoppelstelle 66 in den Resonator 80 geführt. Der Resonator 80 liegt somit im Rückkopplungspfad der Schaltung 60.

Um Temperaturverschiebungen der Oszillationsfrequenz der Oszillatorschaltung 60 auszugleichen, die durch Bauteile der Schaltung 60 verursacht werden können, kann die Temperaturkompensation des Resonators 80 so ausgelegt sein, dass der Resonator 80 an sich eine Unter- oder Überkompensation zeigt.

In der bevorzugten Ausführungsform, die in Fig. 6 gezeigt ist, umfasst die Schaltung 60 ein elektrisches Bauteil 64, um die Leistung zu begrenzen. Damit kann ein stabiler Schwingungszustand erreicht werden. Leistung kann aus der Schaltung 60 an einer geeigneten Stelle (mit OUT bezeichnet) ausgekoppelt werden, wobei das Auskoppeln kapazitiv, induktiv oder direkt erfolgen kann. Wichtig ist, dass die Gesamtverstärkung in der Schaltung 60 ausreicht und die Phasenlage stimmt, damit die Oszillation einsetzt und die Schaltung 60 stabil schwingt.

Eine weitere Ausführungsform eines Hohlraumresonators 70, gemäss Erfindung, ist in Fig. 7 gezeigt. Der Resonator 70 weist einen zylinderförmigen Topf 71 und eine Abdeckung 72 auf, die so ausgelegt sind, dass die erfindungsgemässe Temperaturkompensation zum Einsatz kommt. Die Wände 71.1 des Topfes 71, die Grundplatte 74 (zum Beispiel in Form einer einseitig metallisierten Keramikplatte) und die Abdeckung 72 umschliessen zusammen ein Hohlraum-Resonanzvolumen. Der Topf 71 umfasst ein erstes (metallisches oder metallisiertes) Material, das einen ersten Temperaturausdehnungskoeffizienten α1 hat, der vorzugsweise im Bereich zwischen 4 ppm/K und 10 ppm/K liegt. Die Abdeckung 72 umfasst ein zweites (metallisches oder metallisiertes) Material, das einen zweiten Temperaturausdehnungskoeffizienten α2 hat, der vorzugsweise im Bereich zwischen 10 ppm/K und 20 ppm/K liegt. Damit ist der zweite Temperaturausdehnungskoeffizient α2 grösser ist als der erste Temperaturausdehnungskoeffizient α1. Bei einer Temperaturerhöhung ergibt sich eine Ausdehnung des Topfes 71, wie durch die nach aussen weisenden Pfeile 76 angedeutet und eine Verformung der Abdeckung 72, wie durch die Pfeile 75 und 77 angedeutet. Zusammengenommen bewirken diese Ausdehnungen/Verformungen eine Vergrösserung des Hohlraum-Resonanzvolumens, wobei die Resonanzfrequenz in einem vorgegebenen (Toleranz-)Bereich bleibt.

Im Folgenden sind weitere beispielhafte Angaben zu dem Resonator 70 gemacht. Der Radius R des Topfes 71 liegt typischerweise zwischen 2.5 mm und 10 mm. Im gezeigten Ausführungsbeispiel beträgt der Radius 4 mm. Die Höhe H beträgt typischerweise zwischen 2 mm und 20 mm. Im gezeigten Ausführungsbeispiel beträgt die Gesamthöhe ca. 4 mm (Gesamthöhe = H + ΔH). Die Abdeckung 72 kann einen umlaufenden Kragen 72.1 aufweisen, um die Abdeckung 72 mit der Wand 71.1 des Topfes 71 verbinden zu können. Zu diesem Zweck kann der Topf 71 im oberen Bereich einen grösseren Radius aufweisen als im unteren Bereich. Dadurch ergibt sich eine umlaufende Stufe 71.2 auf die die Abdeckung 72 aufgesetzt werden kann. Die Abdeckung 72 weist im gezeigten Ausführungsbeispiel eine Verdickung 72.2 im Zentrum auf. Im Bereich der Verdickung 72.2 ist eine durchgehende Bohrung vorgesehen, die axial verläuft. Durch diese Bohrung hindurch kann ein dielektrischer Stab 73 in den Hohlraum des Resonators 70 eingeführt werden. Mit diesem Stab 73, der optional ist, kann die Resonanzfrequenz in gewissen Grenzen justiert werden, da der Stab 73 je nach Lage im Hohlraum die effektive Permittivität ändert.

Der Resonator-Topf kann gemäss Erfindung gebohrt, gefräst, gedreht, gegossen, tiefgezogen oder anders gefertigt werden. Vorzugsweise werden die Innenwände des Topfes nachbearbeitet, um eine Oberfläche mit geringer Oberflächenrauhigkeit zu erzeugen. Besonders als Nachbearbeitung geeignet ist das Rollieren, Schleifen, Polieren, Beschichten.

Besonders vorteilhaft ist eine Ausführungsform bei der die Wände des Topfes eine geringe Rauhigkeit aufweisen und vorzugsweise mit Gold und/oder Silber beschichtet sind.

In einer besonders vorteilhaften Ausführungsform wird durch spezielle Massnahmen sicher gestellt, dass die Abdeckung und der Topf leitend miteinander verbunden sind. Diese elektrische Verbindung kann auf dem gesamten Umfang der Abdeckung oder aber auf einem wesentlichen Teil dieses Umfanges vorliegen. Vorzugsweise wird die Abdeckung mit dem Topf durch eine Löt- oder Schweissverbindung elektrisch und mechanisch verbunden.

Eine weitere Ausführungsform zeichnet sich dadurch aus, dass 1a: anstelle eines Topfes mit nur einer Abdeckung ein Topf (zum Beispiel aus einer prismatischen oder runden Röhre gefertigt) verwendet wird, der auf beiden Seiten Abdeckungen aufweist. In diesem Fall können beide Abdeckungen mit dem beschriebenen Funktionsprinzip zur Kompensation beitragen.

Es wird als ein Vorteil der Erfindung angesehen, dass bei Verwendung der TM₀₁₀-Mode die Höhe H des Topfes frei gewählt werden kann. Es muss hier nicht wie bei Hohlleiter-Resonatoren die Bedingung erfüllt sein, dass die Höhe des Resonators der halben Wellenlänge entspricht. Man gewinnt durch die Erfindung einen zusätzlichen Freiheitsgrad beim Festlegen der Dimensionen des Resonators. Die (Resonator-) Höhe H kann so gewählt werden, dass sich ein grosser Gütefaktor Q ergibt. Gemäss Erfindung kann zum Beispiel ein Gütefaktor von 2500 erreicht werden (bei f_{R}~30 GHz und Gold-Metallisierung an der Oberfläche von Topf und Abdeckung).

Vorzugsweise ist die erfindungsgemässe Abdeckung kuppel-, dom- oder kegel-artig geformt und bildet - aus Richtung des Topfes betrachtet - eine Kavität. Es sind aber auch andere Formen denkbar.

Die vorliegende Erfindung wird als eine echte Alternative zu den Resonatoren angesehen, die eingangs als "clamped cavity" Resonatoren bezeichnet wurden. Bei der vorliegenden Erfindung handelt es sich um eine echte Verbesserung des re-entrant Ansatzes, der im Zusammenhang mit den Figuren 1A und 1B beschrieben wurde. Ein Vorteil gegenüber den re-entrant Resonatoren ist die wesentlich höhere Güte. Als ein Vorteile gegenüber "clamped cavity" Resonatoren wie auch gegenüber re-entrant Resonatoren wird angesehen, dass mehr Freiheitsgrade in der Auswahl von Materialien und Form zur Verfügung stehen und dass eine einfachere Montage möglich ist. Ausserdem ist eine geringere Empfindlichkeit gegenüber Fertigungstoleranzen vorhanden.

Je nach Ausführungsform der Erfindung lässt sich ein Resonator realisieren, der eine Abhängigkeit der Resonanzfrequenz von der Temperatur hat, die im Bereich zwischen -10 ppm/K und +10 ppm/K liegt. Die Abhängigkeit der Resonanzfrequenz f_{R} kann in einem vorgegebenen Rahmen je nach Anwendung festgelegt werden und durch entsprechende Auslegung des Resonators kann dieser Rahmen gemäss Vorgabe eingehalten werden.

Der durch die vorliegende Erfindung erreichbare Kompensationseffekt wird durch die Wahl der Materialien und durch die Geometrie quantitativ bestimmt. Vorzugsweise wird für den Topf ein Material verwendet, das einen Ausdehnungskoeffizienten α1 zwischen 4 ppm/K und 10 ppm/K aufweist (zum Beispiel eine Kupfer-Wolfram Legierung, CuW, mit α1 = 6.1 ppm/K). Die Abdeckung dagegen umfasst ein Material, das vorzugsweise einen Ausdehnungskoeffizienten α2 zwischen 10 ppm/K und 20 ppm/K aufweist (zum Beispiel eine andere Kupferlegierung wie Kupfer-Berillium, CuBe, mit α2 = 17.0 ppm/K). Besonders vorteilhaft sind Ausführungsformen, bei denen der zweite Temperaturausdehnungskoeffizient α2 zwischen 1.1 und 5 mal grösser ist als der erste Temperaturausdehnungskoeffizient α1.

Die erfindungsgemässen Resonatoren haben den Vorteil, dass ihr Gütefaktor Q nicht durch die Temperaturkompensationsmassnahmen beeinträchtig wird, wie das zum Beispiel bei den "re-entrant Resonatoren" der Fall ist.

Die Erfindung erlaubt es Resonatoren bereit zu stellen, die einen hohen Gütefaktor Q und niedrige Verluste aufweisen. Derartige Resonatoren sind besonders gut für Oszillatorschaltungen mit niedrigem Rauschen (low-noise) geeignet. In (aus mehreren Resonatoren zusammengesetzten) Filterschaltungen erlauben hochgütige Resonatoren die Realisierung von steilflankigen, d.h., besonders frequenzselektiven, Filtern und / oder von Filtern mit besonders niedriger Einfügedämpfung im Durchlass-Frequenzbereich.

Es ist ein weiterer Vorteil der Erfindung, dass dasselbe Wirkprinzip auch auf andere Resonanzmoden TEₘ₀ₘ in einem rechteckförmigen Hohlraum oder TM₀ₙ₀ (mit m, n > 0 und ganzzahlig) in einem kreisförmigen Hohlraum angewandt werden kann. Viele dieser Resonanzmoden führen zu mechanisch aufwändigeren (z.B. rechteckigen anstelle kreisrunden) und toleranzempfindlicheren Strukturen. Der Vorteil liegt aber, wie beschrieben, in der Erreichbarkeit höherer Güten (niedrigerer Verluste).

## Patentansprüche

1. Hohlraumresonator (20; 40; 80; 70) mit Temperaturkompensation, der einen Topf (21; 41; 51; 61; 71) mit Boden (21.1; 54, 57; 74) und eine Abdeckung (22; 42; 52.1, 52.2; 62; 72) umfasst, wobei der Topf (21; 41; 51; 61; 71) mit dem Boden (21.1; 54, 57; 74) und der Abdeckung (22; 42; 52.1, 52.2; 62; 72) zusammen ein Hohlraum-Resonsnzvolumen (V) umschliessen, und
- der Hohlraumresonator (20; 40; 80; 70) im Betrieb eine Resonanzfrequenz (f_{R}) aufweist,
- der Topf (21; 41; 51; 61; 71) ein erstes Material umfasst, das einen ersten Temperaturausdehnungskoeffizienten (α1) hat,
- die Abdeckung (22; 42; 52.1, 52.2; 62; 72) ein zweites Material umfasst, das einen zweiten Temperaturausdehnungskoeffizienten (α2) hat,
und wobei der zweite Temperaturausdehnungskoeffizient (α2) grösser ist als der erste Temperaturausdehnungskoeffizient (α1), und sich bei einer Temperaturerhöhung eine Ausdehnung des Topfes (21; 41; 51; 61; 71) und eine Verformung der Abdeckung (22; 42; 52.1, 52.2; 62; 72) ergibt, die zusammen eine Vergrösserung des Hohlraum-Resonanzvolumens (V) bewirken **dadurch gekennzeichnet, daß** die Abdeckung so nach aussen gewölbt ist, daß sie aus Richtung des Topfes betrachtet eine Kavität bildet, und die Abdeckung (22; 42; 52.1, 52.2; 62; 72) sich durch die Verformung der Abdeckung (22; 42; 52.1, 52.2; 62; 72) aufwölbt und sich dadurch eine Erhöhung der Resonanzfrequenz (f_{R}) ergibt und sich andererseits der Durchmesser des Topfes (21; 41; 51; 61; 71) durch die Ausdehnung des Topfes (21; 41; 51; 61; 71) vergrössert und sich dadurch eine Reduzierung der Resonanzfrequenz (f_{R}) ergibt, wobei sich die Erhöhung der Resonanzfrequenz (f_{R}) und die Reduzierung der Resonanzfrequenz (f_{R}) im Wesentlichen ausgleichen, um so in einem Temperaturbereich zu gewährleisten, dass die Resonanzfrequenz (f_{R}) im wesentlichen stabil bleibt.

2. Hohlraumresonator (20; 40; 80; 70) nach Anspruch 1, **dadurch gekennzeichnet, dass** der Hohlraumresonator (20; 40; 80; 70) in Betrieb eine Resonanzfrequenz (f_{R}) aufweist und die Vergrösserung des Hohlraum-Resonanzvolumens (V) bei einer Temperaturerhöhung so erfolgt, dass die Resonanzfrequenz (f_{R}) in einem vorgegebenen Rahmen stabil bleibt, oder dass die Resonanzfrequenz (f_{R}) einen vorgegebenen Temperaturkoeffizienten aufweist, der ungleich Null ist.

3. Hohlraumresonator (20; 40; 80; 70) nach Anspruch 2, **dadurch gekennzeichnet, dass** die Resonanzfrequenz (f_{R}) mindestens eines Resonanz-Modes stabil bleibt.

4. Hohlraumresonator (20; 40; 80; 70) nach Anspruch 1 oder 2, **dadurch gekennzeichnet, dass** sich durch die Verformung der Abdeckung (22; 42; 52.1, 52.2; 62; 72) eine lokale Reduktion einer elektrischen Feldstärke (*̅E̅*̅) in dem Hohlraum-Resonanzvolumen ergibt.

5. Hohlraumresonator (20; 40; 80; 70) nach Anspruch 1 oder 2, **dadurch gekennzeichnet, dass** sich durch die Verformung der Abdeckung (22; 42; 52.1, 52.2; 62; 72) eine Reduktion einer kapazitiven Last des Hohlraumresonators (20; 40; 80; 70) ergibt.

6. Hohlraumresonator (20; 40; 80; 70) nach Anspruch 1 oder 2, **dadurch gekennzeichnet, dass** es sich um einen Hohlraumresonator (20; 40; .80; 70) handelt, der im TM₀ₙ₀-Resonanzmode arbeitet, wobei gilt n > 0 und ganzzahlig. (Q) hat, der im wesentlichen durch die Resonatorhöhe (H) des Topfes (21; 41; 51; 61; 71) bestimmt ist.

7. Hohlraumresonator (20; 40; 80; 70) nach einem der Ansprüche 1 bis 5, **dadurch gekennzeichnet, dass** die Abdeckung (22; 42; 52.1, 52.2; 62; 72) kuppel- oder kegel-artig geformt ist und aus Richtung des Topfes (21; 41; 51; 61; 71) betrachtet eine Kavität bildet.

8. Hohlraumresonator (20; 40; 80; 70) nach Anspruch 1, 2 oder 3, **dadurch gekennzeichnet, dass** es sich um einen Hohlraumresonator (20; 40; 80; 70) handelt, der zur Integration in eine metallische Grundplatte eines keramischen Substrates (54; 74), vorzugsweise die Grundplatte einer LTCC-Mehrschicht-Keramik, geeignet ist.

9. Hohlraumresonator (20; 40; 80; 70) nach Anspruch 8, **dadurch gekennzeichnet, dass** das erste Material so gewählt ist, dass der erste Temperaturausdehnungskoeffizienten (α1) der Grundplatte zu dem Temperaturausdehnungskoeffizienten (α3) des Substrates (54; 74) passt.

10. Hohlraumresonator (20; 40; 80; 70) nach Anspruch 1, 2 oder 3, **dadurch gekennzeichnet, dass** der Hohlraumresonator (20; 40; 80; 70) einen Gütefaktor

11. Hohlraumresonator (20; 40; 80; 70) nach Anspruch 1, 2 oder 3, **dadurch gekennzeichnet, dass** der Topf (21; 41; 51; 61; 71) eine Kupferlegierung, vorzugsweise eine Kupfer-Wolfram Legierung (CuW), und die Abdeckung (22; 42; 52.1, 52.2; 62; 72) eine andere Kupferlegierung, vorzugsweise eine Kupfer-Berillium (CuBe) umfasst.

12. Hohlraumresonator (20; 40; 80; 70) nach Anspruch 1, 2 oder 3, **dadurch gekennzeichnet, dass** der zweite Temperaturausdehnungskoeffizient (α2) zwischen 1.1 und 5 mal grösser ist als der erste Temperaturausdehnungskoeffizient (α1).

13. Hohlraumresonator (20; 40; 80; 70) nach Anspruch 1, 2 oder 3, **dadurch gekennzeichnet, dass** der Topf (21; 41; 51; 61; 71) inwendig eine geringe Rauhigkeit aufweist und vorzugsweise mit Gold und/oder Silber beschichtet ist.

14. Hohlraumresonator (20; 40; 80; 70) nach Anspruch 1, 2 oder 3, **dadurch gekennzeichnet, dass** Mittel (73) zum Beeinflussen der Resonanzfrequenz vorgesehen sind, die vorzugsweise partiell in das Hohlraum-Resonanzvolumen hineinragen und dort die effektive Permitivität ändern.

15. Hohlraumresonator (20; 40; 80; 70) nach Anspruch 1, 2 oder 3, **dadurch gekennzeichnet, dass** Mittel (55, 56; 65, 66) zum Ein- und Auskoppeln einer elektro-magnetischen Welle vorgesehen sind, wobei vorzugsweise je ein Koppelloch zum Ein- und Auskoppeln vorgesehen ist.

16. Verwendung eines Hohlraumresonators (20; 40; 80; 70) nach einem der Ansprüche 1 bis 15 in einem Mikrowellensystem (50; 60), wobei der Hohlraumresonator (20; 40; 80; 70) Teil einer Oszillatorschaltung ist.

17. Oszillatorschaltung (50; 60) **dadurch gekennzeichnet, dass** ein Hohlraumresonator (20; 40; 80; 70) nach einem der Ansprüche 1 bis 15 Teil der Oszillatorschaltung (50; 60) ist.

18. Oszillatorschaltung (50; 60) nach Anspruch 17, **dadurch gekennzeichnet, dass** die Oszillatorschaltung (50; 60) in oder auf ein keramisches Substrat (54; 74), vorzugsweise eine LTCC-Mehrschicht-Keramik, integriert ist.

19. Oszillatorschaltung (50; 60) nach Anspruch 18, **dadurch gekennzeichnet, dass** ein Teil der Oszillatorschaltung (50; 60) auf einer Seite des keramischen Substrates (54; 74) und der Hohlraumresonator (20; 40; 80; 70) auf einer anderen Seite des keramischen Substrates (54; 74) angeordnet sind.

## Claims

1. Cavity resonator (20; 40; 80; 70) with temperature compensation, comprising a pot (21; 41; 51; 61; 71) with a floor (21.1; 54, 57; 74) and a cover (22; 42; 52.1, 52.2; 62; 72), with the pot (21; 41; 51; 61; 71) surrounding jointly with the floor (21.1; 54, 57; 74) and the cover (22; 42; 52.1, 52.2; 62; 72) a cavity resonance volume (V), and
- the cavity resonator (20; 40; 80; 70) having a resonant frequency (f_{R}) in operation,
- the pot (21; 41; 51; 61; 71) comprising a first material which has a first temperature expansion coefficient (α1),
- the cover (22; 42; 52.1, 52.2; 62; 72) comprising a second material having a second temperature expansion coefficient (α2),
and with the second temperature expansion coefficient (α2) being greater than the first temperature expansion coefficient (α1), and in case of an increase in temperature there being an expansion of the pot (21; 41; 51; 61; 71) and a deformation of the cover (22; 42; 52.1, 52.2; 62; 72) which jointly causes an enlargement of the cavity resonance volume (V), **characterized in that** the cover is bulged outwardly in such a way that it forms a cavity when viewed from the direction of the pot, and the cover (22; 42; 52.1, 52.2; 62; 72) bulges as a result of the deformation of the cover (22; 42; 52.1, 52.2; 62; 72), thus resulting in an increase in the resonant frequency (f_{R}), and the diameter of the pot (21; 41; 51; 61; 71) increases by the expansion of the pot (21; 41; 51; 61; 71), thus resulting in a reduction of the resonant frequency (f_{R}), with the increase of the resonant frequency (f_{R}) and the reduction of the resonant frequency (f_{R}) substantially compensate each other in order to ensure in a temperature range that the resonant frequency (f_{R}) remains substantially stable.

2. Cavity resonator (20; 40; 80; 70) according to claim 1, **characterized in that** the cavity resonator (20; 40; 80; 70) has a resonant frequency (f_{R}) in operation and the increase in the cavity resonance volume (V) during a temperature increase occurs in such a way that the resonant frequency (f_{R}) remains stable within a predetermined margin, or that the resonant frequency (f_{R}) has a predetermined temperature coefficient which is unequal to zero.

3. Cavity resonator (20; 40; 80; 70) according to claim 2, **characterized in that** the resonant frequency (f_{R}) of at least one resonance mode remains stable.

4. Cavity resonator (20; 40; 80; 70) according to claim 1 or 2, **characterized in that** a local reduction of an electric field strength (*̅E̅*̅) is obtained in the cavity resonance volume by the deformation of the cover (22; 42; 52.1, 52.2; 62; 72).

5. Cavity resonator (20; 40; 80; 70) according to claim 1 or 2, **characterized in that** a reduction of a capacitive load of the cavity resonator (20; 40; 80; 70) is obtained by the deformation of the cover (22; 42; 52.1, 52.2; 62; 72).

6. Cavity resonator (20; 40; 80; 70) according to claim 1 or 2, **characterized in that** a cavity resonator (20; 40; 80; 70) is concerned which operates in TM_{0N0} resonance mode, with n>0 and integral numbers applying.

7. Cavity resonator (20; 40; 80; 70) according to one of the claims 1 to 5, **characterized in that** the cover (22; 42; 52.1, 52.2; 62; 72) is shaped in a cupola-like or conical manner and forms a cavity when seen from the direction of the pot (21; 41; 51; 61; 71).

8. Cavity resonator (20; 40; 80; 70) according to claim 1, 2 or 3, **characterized in that** a cavity resonator (20; 40; 80; 70) is concerned which is suitable for integration in a metallic baseplate of a ceramic substrate (54; 74), preferably the base plate of an LTCC multi-layer ceramics.

9. Cavity resonator (20; 40; 80; 70) according to claim 8, **characterized in that** the first material is chosen in such a way that the first temperature expansion coefficient (α1) of the baseplate matches the temperature expansion coefficient (α3) of the substrate (54; 74).

10. Cavity resonator (20; 40; 80; 70) according to claim 1, 2 or 3, **characterized in that** the cavity resonator (20; 40; 80; 70) has a quality factor (Q) which is determined substantially by the resonator height (H) of the pot (21; 41; 51; 61; 71).

11. Cavity resonator (20; 40; 80; 70) according to claim 1, 2 or 3, **characterized in that** the pot (21; 41; 51; 61; 71) has a copper alloy, preferably a copper and tungsten alloy (CuW), and the cover (22; 42; 52.1, 52.2; 62; 72) has another copper alloy, preferably a copper and beryllium one (CuBe).

12. Cavity resonator (20; 40; 80; 70) according to claim 1, 2 or 3, **characterized in that** the second temperature expansion coefficient (α2) is larger than the first temperature expansion coefficient (α1) by between 1.1 and 5 times.

13. Cavity resonator (20; 40; 80; 70) according to claim 1, 2 or 3, **characterized in that** the pot (21; 41; 51; 61; 71) has a low roughness on the inside and is preferably coated with gold and/or silver.

14. Cavity resonator (20; 40; 80; 70) according to claim 1, 2 or 3, **characterized in that** means (73) for influencing the resonant frequency are provided which preferably partially protrude into the cavity resonance volume and change the effective permittivity there.

15. Cavity resonator (20; 40; 80; 70) according to claim 1, 2 or 3, **characterized in that** means (55, 56; 65, 66) are provided for injecting and extracting an electromagnetic wave, with preferably a coupling hole for injecting and extracting being provided.

16. Use of a cavity resonator (20; 40; 80; 70) according to one of the claims 1 to 15 in a microwave system (50; 60), with the cavity resonator (20; 40; 80; 70) being part of an oscillator circuit.

17. Oscillator circuit (50; 60), **characterized in that** a cavity resonator (20; 40; 80; 70) according to one of the claims 1 to 15 is part of the oscillator circuit (50; 60).

18. Oscillator circuit (50; 60) according to claim 17, **characterized in that** the oscillator circuit (50; 60) is integrated in or on a ceramic substrate (54; 74), preferably an LTCC multi-layer ceramics.

19. Oscillator circuit (50; 60) according to claim 18, **characterized in that** a part of the oscillator circuit (50; 60) is arranged on one side of the ceramic substrate (54; 74) and the cavity resonator (20; 40; 80; 70) is arranged on another side of the ceramic substrate (54; 74).

## Revendications

1. Résonateur à cavité (20 ; 40 ; 80 ; 70) avec compensation de température, qui comprend un puits (21 ; 41 ; 51 ; 61 ; 71) avec fond (21.1 ; 54 ; 57 ; 74) et un capot (22 ; 42 ; 52.1 ; 52.2 ; 62 ; 72), dans lequel le puits (21 ; 41 ; 51 ; 61 ; 71) avec le fond (21.1 ; 54 ; 57 ; 74) et le capot (22 ; 42 ; 52.1 ; 52.2 ; 62 ; 72) entourent conjointement un volume de cavité résonante (V), et
- le résonateur à cavité (20 ; 40 ; 80 ; 70) présente en fonctionnement une fréquence de résonance (f_{R}),
- le puits (21 ; 41 ; 51 ; 61 ; 71) comprend un premier matériau qui a un premier coefficient de dilatation en température (α1),
- le capot (22 ; 42 ; 52.1 ; 52.2 ; 62 ; 72) comprend un second matériau qui a un second coefficient de dilatation en température (α2),
et dans lequel le second coefficient de dilatation en température (α2) est supérieur au premier coefficient de dilatation en température (α1) et dans lequel, avec une augmentation de la température, il en découle une dilatation du puits (21 ; 41 ; 51 ; 61 ; 71) et une déformation du capot (22 ; 42 ; 52.1 ; 52.2 ; 62 ; 72), qui conjointement provoquent une augmentation du volume de cavité résonante (V),
**caractérisé en ce que** le capot est bombé vers l'extérieur de façon telle qu'il forme, vu depuis la direction du puits, une cavité, et que le capot (22 ; 42 ; 52.1 ; 52.2 ; 62 ; 72) se bombe par la déformation du capot (22 ; 42 ; 52.1 ; 52.2 ; 62 ; 72) et qu'il en découle une augmentation de la fréquence de résonance (f_{R}), et que d'autre part le diamètre du puits (21 ; 41 ; 51 ; 61 ; 71) augmente par la dilatation du puits (21 ; 41 ; 51 ; 61 ; 71) et qu'il en découle une réduction de la fréquence de résonance (f_{R}), l'augmentation de la fréquence de résonance (f_{R}) et la réduction de la fréquence de résonance (f_{R}) étant essentiellement compensées pour garantir alors dans une plage de températures que la fréquence de résonance (f_{R}) reste essentiellement stable.

2. Résonateur à cavité (20 ; 40 ; 80 ; 70) selon la revendication 1, **caractérisé en ce que** le résonateur à cavité (20 ; 40 ; 80 ; 70) présente en fonctionnement une fréquence de résonance (f_{R}) et que l'augmentation du volume de cavité résonante (V) lors d'une augmentation de la température se produit de façon telle que la fréquence de résonance (f_{R}) reste stable dans un cadre donné ou que la fréquence de résonance (f_{R}) présente un coefficient de température prédéfini qui n'est pas nul.

3. Résonateur à cavité (20 ; 40 ; 80 ; 70) selon la revendication 2, **caractérisé en ce que** la fréquence de résonance (f_{R}) d'au moins un mode de résonance reste stable.

4. Résonateur à cavité (20 ; 40 ; 80 ; 70) selon la revendication 1 ou 2, **caractérisé en ce que**, par la déformation du capot (22 ; 42 ; 52.1 ; 52.2 ; 62 ; 72), il découle une réduction locale de l'intensité de champ électrique (*̅E̅*̅) dans le volume de cavité résonante.

5. Résonateur à cavité (20 ; 40 ; 80 ; 70) selon la revendication 1 ou 2, **caractérisé en ce que**, par la déformation du capot (22 ; 42 ; 52.1 ; 52.2 ; 62 ; 72), il découle une réduction d'une charge capacitive du résonateur à cavité (20 ; 40 ; 80 ; 70).

6. Résonateur à cavité (20 ; 40 ; 80 ; 70) selon la revendication 1 ou 2, **caractérisé en ce qu'**il s'agit d'un résonateur à cavité (20 ; 40 ; 80 ; 70) qui travaille en mode de résonance TM₀ₙ₀, où n > 0 et est un nombre entier.

7. Résonateur à cavité (20 ; 40 ; 80 ; 70) selon l'une des revendications 1 à 5, **caractérisé en ce que** le capot (22 ; 42 ; 52.1 ; 52.2 ; 62 ; 72) a une forme de type dôme ou cône et forme, vu depuis la direction du puits (21 ; 41 ; 51 ; 61 ; 71), une cavité.

8. Résonateur à cavité (20 ; 40 ; 80 ; 70) selon la revendication 1, 2 ou 3, **caractérisé en ce qu'**il s'agit d'un résonateur à cavité (20 ; 40 ; 80 ; 70) qui est approprié pour une intégration dans une plaque de base métallique d'un substrat céramique (54 ; 74), de préférence la plaque de base d'une céramique multicouche cofrittée à basse température, ou LTCC.

9. Résonateur à cavité (20 ; 40 ; 80 ; 70) selon la revendication 8, **caractérisé en ce que** le premier matériau est sélectionné de façon telle que le premier coefficient de dilatation en température (α1) de la plaque de base est adapté aux coefficients de dilatation en température (α3) du substrat (54 ; 74).

10. Résonateur à cavité (20 ; 40 ; 80 ; 70) selon la revendication 1, 2 ou 3, **caractérisé en ce que** le résonateur à cavité (20 ; 40 ; 80 ; 70) a un facteur de qualité (Q) qui est essentiellement déterminé par la hauteur de résonateur (H) du puits (21 ; 41 ; 51 ; 61 ; 71).

11. Résonateur à cavité (20 ; 40 ; 80 ; 70) selon la revendication 1, 2 ou 3, **caractérisé en ce que** le puits (21 ; 41 ; 51 ; 61 ; 71) comporte un alliage de cuivre, de préférence un alliage cuivre-tungstène (CuW) et que le capot (22 ; 42 ; 52.1 ; 52.2 ; 62 ; 72) comporte un autre alliage de cuivre, de préférence un alliage cuivre-béryllium (CuBe).

12. Résonateur à cavité (20 ; 40 ; 80 ; 70) selon la revendication 1, 2 ou 3, **caractérisé en ce que** le second coefficient de dilatation en température (α2) est entre 1,1 et 5 fois supérieur au premier coefficient de dilatation en température (α1).

13. Résonateur à cavité (20 ; 40 ; 80 ; 70) selon la revendication 1, 2 ou 3, **caractérisé en ce que** le puits (21 ; 41 ; 51 ; 61 ; 71) présente à l'intérieur une faible rugosité et est de préférence revêtu d'or et/ou d'argent.

14. Résonateur à cavité (20 ; 40 ; 80 ; 70) selon la revendication 1, 2 ou 3, **caractérisé en ce que** sont prévus des moyens (73) permettant d'influer sur la fréquence de résonance, lesquels pénètrent de préférence partiellement dans le volume de cavité résonante et y modifient la permittivité efficace.

15. Résonateur à cavité (20 ; 40 ; 80 ; 70) selon la revendication 1, 2 ou 3, **caractérisé en ce que** sont prévus des moyens (55, 56 ; 65, 66) permettant de coupler et de découpler une onde électromagnétique, une fente de couplage respective étant de préférence prévue pour le couplage et le découplage.

16. Utilisation d'un résonateur à cavité (20 ; 40 ; 80 ; 70) selon l'une des revendications 1 à 15 dans un système à micro-ondes (50 ; 60), le résonateur à cavité (20 ; 40 ; 80 ; 70) étant une partie du circuit d'oscillateur.

17. Circuit d'oscillateur (50 ; 60), **caractérisé en ce qu'**un résonateur à cavité (20 ; 40 ; 80 ; 70) selon l'une des revendications 1 à 15 est une partie du circuit d'oscillateur (50 ; 60).

18. Circuit d'oscillateur (50 ; 60) selon la revendication 17, **caractérisé en ce que** le circuit d'oscillateur (50 ; 60) est intégré dans ou sur un substrat céramique (54 ; 74), de préférence une céramique multicouche LTCC.

19. Circuit d'oscillateur (50 ; 60) selon la revendication 18, **caractérisé en ce qu'**une partie du circuit d'oscillateur (50 ; 60) est disposé sur un côté du substrat céramique (54 ; 74) et que le résonateur à cavité (20 ; 40 ; 80 ; 70) est disposé sur un autre côté du substrat céramique (54 ; 74).
